# EUROPÄISCHE PATENTANMELDUNG

(11) **EP 4 614 100 A1**
(43) Veröffentlichungstag der Anmeldung: **10.09.2025**
(21) Anmeldenummer: 25161460.8
(22) Anmeldetag: 04.03.2025
(51) Int. Cl.: F28D 20/00, F24D 10/00, F24D 11/00

(54) **ZWEIZONENWÄRMESPEICHER FÜR FERNWÄRMEHEIZSYSTEME MIT REDUZIERTEN DIFFERENZDRUCKSCHWANKUNGEN AM ZWISCHENDACH**

(30) Priorität: 04.03.2024 DE 102024106192
(71) Anmelder: Bilfinger Industrial Services GmbH, 4030 Linz (AT)
(72) Erfinder: Fuchs, Bernhard, 4030 Linz (AT); Dobringer, Peter, 4030 Linz (AT)
(74) Vertreter: Cohausz & Florack

(57) **Zusammenfassung**

Dargestellt und beschrieben sind ein Zweizonenwärmespeicher für Fernwärmeheizsysteme, umfassend einen mit zumindest einem wärmeabgebenden System und zumindest einem wärmeabsorbierenden System verbindbaren, eine Behälterwand (2) und einen Boden (3) aufweisenden Behälter (1), wobei der Behälter (1) eine obere Zone (4) und eine untere Zone (5) aufweist, wobei zwischen der oberen Zone (4) und der unteren Zone (5) ein Zwischendach (6) angeordnet ist, wobei die untere Zone (5) wenigstens eine untere Be- und Entladeeinrichtung (8) und wenigstens eine obere Be- und Entladeeinrichtung (7) aufweist, wobei die obere Zone (4) und die untere Zone (5) über wenigstens eine erste Ausgleichsleitung (11') miteinander in Verbindung stehen und wobei die obere Zone (4) und die untere Zone (5) mit einem Wärmeübertragungsmedium befüllbar sind, sowie ein Verfahren zum Betrieb eines Zweizonenwärmespeichers. Um im normalen Betrieb des Zweizonenwärmespeichers den Differenzdruck am Zwischendach in engeren Toleranzgrenzen einstellen zu können, weist der Zweizonenwärmespeicher eine Zirkulationspumpe (15) zur Durchströmung der wenigstens einen ersten Ausgleichsleitung (11') mit Wärmeübertragungsmedium und eine erste Ausgleichspumpe (16) zur Förderung von Wärmeübertragungsmedium von der unteren Zone (5) in die obere Zone (4) auf, wobei die Zirkulationspumpe (15) dazu ausgebildet ist, Wärmeübertragungsmedium von der oberen Zone (4) durch die erste Ausgleichsleitung (11') in Richtung der unteren Zone (5) zu befördern.

## Beschreibung

Die vorliegende Erfindung betrifft einen Zweizonenwärmespeicher für Fernwärmeheizsysteme, umfassend einen mit zumindest einem wärmeabgebenden System und zumindest einem wärmeabsorbierenden System verbindbaren, eine Behälterwand und einen Boden aufweisenden Behälter, wobei der Behälter eine obere Zone und eine untere Zone aufweist, wobei zwischen der oberen Zone und der unteren Zone ein Zwischendach angeordnet ist, wobei die untere Zone wenigstens eine untere Be- und Entladeeinrichtung und wenigstens eine obere Be- und Entladeeinrichtung aufweist, wobei die obere Zone und die untere Zone über eine erste Ausgleichsleitung miteinander in Verbindung stehen und wobei die obere Zone und die untere Zone mit einem Wärmeübertragungsmedium befüllbar sind. Die vorliegende Erfindung betrifft weiter ein Verfahren zum Betrieb eines Zweizonenwärmespeichers.

Fernwärmeheizsysteme stellen im Besonderen für Wohn- und Bürogebäude Wärme für Heizungen und die Warmwasseraufbereitung bereit. Wärmelieferanten wie beispielsweise Heizkraftwerke erzeugen Wärme auf relativ konstantem Niveau und speisen diese entsprechend in ein Fernwärmesystem ein. Der Wärmebedarf der Verbraucher ist jedoch tagsüber wesentlich höher als in der Nacht und selbst tagsüber schwankt die Nachfrage nach Fernwärme stark. Beispielsweise sind bei einigen Verbrauchern morgens Verbrauchsspitzen zu beobachten, die regelmäßig etwa dreimal so hoch sind wie der Wärmebedarf in der Nacht. Um diese Leistungsspitzen bei gleichzeitig annährend konstanter Wärmeeinspeisung in die Fernwärmesysteme abzufangen, kommen Wärmespeicher zum Einsatz. Diesen Wärmespeichern kann Wärme zugefügt werden, wenn die Nachfrage der Verbraucher nach Wärme geringer ist als die durch die Wärmelieferanten zur Verfügung gestellte Wärme. Umgekehrt kann den Wärmespeichern bei Leistungsspitzen Wärme entnommen werden. Wärmespeicher für diese Anwendungszwecke sind bereits in einer Vielzahl bekannt. Derartige Wärmespeicher sind im Betrieb mit einem als Wärmeübertragungsmedium dienenden Fluid, wie beispielsweise Wasser, gefüllt, welches im unteren Teil des Speichers relativ kalt und im oberen Teil des Speichers relativ warm ist. Die Wärmezufuhr erfolgt durch Zufuhr von warmem Fluid in den oberen Teil, während gleichzeitig kaltes Fluid aus dem unteren Teil des Wärmespeichers entnommen wird. Soll Wärme aus dem Speicher entnommen werden, wird warmes Fluid aus dem oberen Teil entnommen, während kaltes Fluid unten zugeführt wird.

Die vorliegende Erfindung betrifft einen Zweizonenwärmespeicher, wie er beispielsweise in der EP 2 698 584 B1 beschrieben ist. Zweizonenwärmespeicher werden aus einem Behälter gebildet, der in eine obere und eine untere Zone unterteilt ist. Zwischen der oberen und der unteren Zone ist ein Zwischendach angeordnet, so dass in der oberen Zone eine erste Kammer und in der unteren Zone eine zweite Kammer entsteht. Im Betrieb befindet sich in der oberen Zone ein Wärmeübertragungsmedium wie beispielsweise Wasser, welches eine Temperatur von etwa 60 bis 100 Grad Celsius aufweist. Die untere Zone ist im Betrieb ebenfalls mit dem Wärmeübertragungsmedium gefüllt, welches jedoch eine Temperatur von über 100 Grad Celsius aufweisen kann. Durch das Eigengewicht des sich in der oberen Zone befindenden Wärmeübertragungsmediums wird Druck von der oberen Zone auf die untere Zone ausgeübt. Dies sorgt dafür, dass das in der unteren Zone befindliche Wärmeübertragungsmedium trotz einer Temperatur von über 100 Grad Celsius nicht zu sieden beginnt. Die Zweizonenwärmespeicher haben somit den Vorteil, ein Wärmeübertragungsmedium mit einer Temperatur von über 100 Grad Celsius speichern zu können, ohne dass eine Bedruckung des Behälters erfolgen muss.

Die untere Zone verfügt über wenigstens eine untere Be- und Entladeeinrichtung und wenigstens eine obere Be- und Entladeeinrichtung. Soll dem
Zweizonenwärmespeicher Wärme zugeführt werden, wird der unteren Zone heißes Wärmeübertragungsmedium wie heißes Wasser über die obere Be- und Entladeeinrichtung zugeführt, während relativ kaltes Wärmeübertragungsmedium wie kaltes Wasser über die untere Be- und Entladeeinrichtung abgeführt wird. Bei Entnahme von Wärme aus dem Zweizonenwärmespeicher erfolgt dieser Prozess umgekehrt.

Die Dichte und damit das Volumen von Wärmeübertragungsmedien wie Wasser sind temperaturabhängig. In den in dem vorliegenden Anwendungsfall relevanten Temperaturbereichen nimmt die Dichte von Fluiden wie Wasser mit steigender Temperatur ab. Wird dem Zweizonenwärmespeicher nach dem oben beschriebenen Prinzip Wärme zugeführt, reduziert sich die Dichte des sich in der unteren Zone befindenden Wärmeübertragungsmediums. Um die aus der sich verändernden Dichte resultierende Volumenänderung auszugleichen, weisen Zweizonenwärmespeicher wenigstens eine sogenannte erste Ausgleichsleitung auf, welche die obere Zone mit der unteren Zone verbindet. Bei Zufuhr von Wärme kann ein Teil des Wärmeübertragungsmediums durch die wenigstens eine erste Ausgleichsleitung in die obere Zone entweichen. Wird dem Zweizonenwärmespeicher Wärme entnommen, so dass sich die Dichte des sich in der unteren Zone befindenden Wärmeübertragungsmediums erhöht, strömt ein Teil des sich in der oberen Zone befindenden Wärmeübertragungsmediums über die wenigstens eine erste Ausgleichsleitung in die untere Zone. Nach diesem Prinzip kann sichergestellt werden, dass der Mindestdruck und der Maximaldruck der unteren Zone nicht unterschritten bzw. nicht überschritten werden, so dass ein Ausdampfen und ein Versagen des Behälters verhindert werden können.

Eine wesentliche Komponente des Zweizonenspeichers ist das Zwischendach, das die obere Zone und die untere Zone voneinander trennt. Das Zwischendach ist fest mit dem Behälter verbunden und wird an seiner Oberseite und seiner Unterseite mit Wärmeübertragungsmedium beaufschlagt. Auf das Zwischendach wirkt von oben ein Druck durch das Eigengewicht des sich in der oberen Zone befindenden Wärmeübertragungsmediums. Von unten wirkt ein Innendruck, der durch das in der unteren Zone befindende Wärmeübertragungsmedium entsteht. Durch den Druck von oben und den Druck von unten bildet sich ein Differenzdruck am Zwischendach. Das Zwischendach ist für einen bestimmten Differenzdruckbereich ausgelegt, so dass im Betrieb stets sichergestellt werden muss, dass der Differenzdruck auf das Zwischendach in dem zulässigen Bereich bleibt.

Der Differenzdruck am Zwischendach wird unter anderem von der unterschiedlichen Gewichtskraft der Wassersäulen in der unteren Zone bestimmt. Wie oben beschrieben, wird die Änderung der Dichte des Wärmeübertragungsmediums bei Entnahme und Zufuhr von Wärme aus bzw. in den Zweizonenwärmespeicher durch einen Flüssigkeitsaustausch zwischen der oberen Zone und der unteren Zone über die wenigstens eine erste Ausgleichsleitung kompensiert. Hierdurch ergeben sich eine schwankende Temperatur des sich in der wenigstens einen ersten Ausgleichsleitung befindenden Wärmeübertragungsmediums. Dies führt zu Veränderungen der Dichte des sich in der wenigstens einen ersten Ausgleichsleitung befindenden Wärmeübertragungsmediums, was wiederum zu einem schwankenden Bodendruck führt. Darüber hinaus verändert sich die Gewichtskraft der Wassersäule (bei Nutzung von Wasser als Wärmeübertragungsmedium) in der unteren Zone bei Entnahme und Zufuhr von Wärme aus bzw. in den Zweizonenwärmespeicher, was sich ebenfalls auf den Differenzdruck am Zwischendach auswirkt.

Zu den normalen im Betrieb auftretenden Schwankungen des Differenzdrucks am Zwischendach kommen unvorhersehbare Störfallereignisse, die einen Einfluss auf den Differenzdruck am Zwischendach haben. Beispielsweise führen Druckstoßereignisse im angebundenen Fernwärmesystem, die sich über die Anschlussleitungen in den Zweizonenwärmespeicher fortsetzen, oder sich voneinander unterscheidende Durchflussmengen in den Be- und Entladeeinrichtungen zu Schwankungen des Differenzdrucks am Zwischendach. Das Zwischendach muss dementsprechend so dimensioniert sein, dass es auch die durch Störfälle verursachten Belastungen am Zwischendach sicher standhalten kann. Eine entsprechende Dimensionierung des Zwischendachs ist aufwändig und teuer.

Vor diesem Hintergrund liegt der vorliegenden Erfindung die Aufgabe zu Grunde, den eingangs genannten und zuvor näher beschriebenen Zweizonenwärmespeicher so auszugestalten und weiterzubilden, dass im normalen Betrieb des Zweizonenwärmespeichers der Differenzdruck am Zwischendach in engeren Toleranzgrenzen eingestellt werden kann, so dass die Auslegungsgrenzen des Zwischendachs besser für Störfälle ausgenutzt werden können. Darüber hinaus liegt der Erfindung die Aufgabe zu Grunde, ein Verfahren zum Betrieb eines Zweizonenwärmespeichers anzugeben, das sicherstellt, dass sich der Differenzdruck am Zwischendach im normalen Betrieb in möglichst engen Grenzen bewegt.

Die zuvor genannte Aufgabe wird erfindungsgemäß gelöst durch einen Zweizonenwärmespeicher für Fernwärmeheizsysteme nach dem Oberbegriff von Anspruch 1, der eine Zirkulationspumpe zur Durchströmung der wenigstens einen ersten Ausgleichsleitung mit Wärmeübertragungsmedium und eine erste Ausgleichspumpe zur Förderung von Wärmeübertragungsmedium von der unteren Zone in die obere Zone aufweist, wobei die Zirkulationspumpe dazu ausgebildet ist Wärmeübertragungsmedium von der oberen Zone durch die wenigstens eine erste Ausgleichsleitung in Richtung der unteren Zone zu befördern.

Die zuvor genannte Aufgabe wird erfindungsgemäß weiterhin gelöst durch ein Verfahren zum Betrieb eines entsprechenden Zweizonenwärmespeichers, bei dem eine Zirkulationspumpe eine Durchströmung wenigstens einer ersten Ausgleichsleitung mit einem Wärmeübertragungsmedium von einer oberen Zone des Zweizonenwärmespeichers in Richtung einer unteren Zone eines Zweizonenwärmespeichers bewirkt, bei Zufuhr von Wärme in den Zweizonenwärmespeicher eine erste Ausgleichspumpe Wärmeübertragungsmediums von der unteren Zone in die obere Zone fördert und bei Abfuhr von Wärme aus dem Zweizonenwärmespeicher Wärmeübertragungsmedium von der oberen Zone durch die wenigstens eine erste Ausgleichleitung in die untere Zone fließt.

Die Erfindung hat erkannt, dass durch zusätzliche Pumpen eine im Wesentlichen konstante Temperatur in der wenigstens einen ersten Ausgleichsleitung eingestellt werden kann, so dass Schwankungen der Druckdifferenz durch Be- und Entladevorgänge am Zwischendach reduziert werden können. Mit einer konstanten Temperatur ist im vorliegenden Anwendungsfall eine Temperatur gemeint, die zwar im Jahreslauf zum Beispiel in Abhängigkeit der Außentemperatur und der damit einhergehenden Temperaturänderungen in der oberen Zone schwanken kann, aber die keinen sprunghaften Änderungen durch Be- und Entladevorgänge des Zweizonenspeichers ausgesetzt ist. Durch Vermeidung der üblicherweise beim Be- und Entladen auftretenden sprunghaften Temperaturänderungen in der wenigstens einen ersten Ausgleichsleitung können die ebenso üblicherweise beim Be- und Entladen auftretenden sprunghaften Änderungen des Differenzdrucks am Zwischendach vermieden werden.

Darüber hinaus hat die Erfindung erkannt, dass es vorteilhaft ist, wenn die Temperatur des Wärmeübertragungsmediums in der wenigstens einen ersten Ausgleichsleitung von der Temperatur der oberen Zone bestimmt wird. Diese ist keinen sprunghaften Änderungen durch Be- und Entladevorgänge ausgesetzt, die sich auf Schwankungen des Differenzdrucks am Zwischendach auswirken würden. Darüber hinaus ist die Temperatur des Wärmeübertragungsmediums in einem unteren Bereich der oberen Zone typischerweise höher als die Temperatur in einem unteren Bereich der unteren Zone, so dass die Temperaturdifferenz des Wärmeübertragungsmediums in der wenigstens einen ersten Ausgleichsleitung und der unteren Zone vergleichsweise gering ist, wenn die Temperatur in der wenigstens einen ersten Ausgleichsleitung durch die obere Zone bestimmt wird. Dies bewirkt eine Reduzierung des Differenzdrucks am Zwischendach.

Erfindungsgemäß fördert eine erste Ausgleichspumpe Wärmeübertragungsmedium bei Zufuhr von Wärme in den Zweizonenwärmespeicher von der unteren Zone in die obere Zone. Die erste Ausgleichspumpe sollte so geregelt werden, dass stets sichergestellt ist, dass der beim Beladen des Zweizonenspeichers notwendige Volumenausgleich von der unteren Zone in die obere Zone vollständig durch die erste Ausgleichspumpe erfolgt. Dementsprechend wird die Temperatur in der wenigstens einen ersten Ausgleichsleitung bei Beladung des Zweizonenwärmespeichers nicht beeinflusst. Beim Entladen des Zweizonenwärmespeichers muss Wärmeübertragungsmedium von der oberen Zone in die untere Zone transportiert werden. Da die Zirkulationspumpe eine Durchströmung der wenigstens einen ersten Ausgleichleitung mit Wärmeübertragungsmedium aus der oberen Zone in Richtung der unteren Zone bewirkt und die Temperatur in der wenigstens einen ersten Ausgleichsleitung durch die Temperatur der oberen Zone bestimmt wird, kann beim Entladen des Zweizonenwärmespeichers Wärmeübertragungsmedium über die wenigstens eine erste Ausgleichsleitung von der oberen Zone in die untere Zone fließen. Da in diesem Fall lediglich Wärmeübertragungsmedium von der oberen Zone in die untere Zone fließt, hat dieser Vorgang keinen wesentlichen Einfluss auf die Temperatur in der wenigstens einen ersten Ausgleichsleitung.

Bei einem erfindungsgemäßen Zweizonenspeicher kann dementsprechend auch beim Be- und Entladen des Speichers eine konstante Temperatur in der ersten wenigstens einen Ausgleichleitung eingestellt werden. Dies bewirkt, dass keine großen sprunghaften Änderungen des Bodendrucks beim Be- und Entladen des Zweizonenspeichers entstehen. Dies wiederum reduziert die Schwankungen des Differenzdrucks am Zwischendach.

Da die Temperatur in der wenigstens einen ersten Ausgleichsleitung durch die Temperatur der oberen Zone bestimmt wird, stellt sich eine im Vergleich zu den aus dem Stand der Technik bekannten Zweizonenwärmespeichern geringere Temperaturdifferenz zwischen dem sich in der wenigstens einen ersten Ausgleichsleitung befindenden Wärmeübertragungsmedium und dem sich in der unteren Zone des Zweizonenwärmespeichers befindenden Wärmeübertragungsmedium ein. Die geringere Temperaturdifferenz wirkt sich positiv auf die Belastung am Zwischendach aus.

Sofern der Zweizonenwärmespeicher mehr als eine erste Ausgleichsleitung aufweist, sollte die Zirkulationspumpe so ausgebildet sein, dass alle ersten Ausgleichsleitungen mittels der Zirkulationspumpe entsprechend durchströmt werden können. Alternativ kann auch für jede erste Ausgleichsleitung eine eigene Zirkulationspumpe vorgesehen werden.

Im Folgenden werden verschiedene Ausführungsformen des Zweizonenwärmespeichers und des Verfahrens beschrieben, wobei die einzelnen Ausführungsformen jeweils unabhängig voneinander für den Zweizonenwärmespeicher und das Verfahren gelten. Darüber hinaus können die einzelnen Ausführungsformen beliebig miteinander kombiniert werden.

Besonders bevorzugt mündet die wenigstens eine erste Ausgleichsleitung im unteren Bereich der oberen Zone in die obere Zone, wobei insbesondere das der oberen Zone zugeordnete Ende der wenigstens einen ersten Ausgleichsleitung in einer unteren Hälfte, bevorzugt in einem unteren Drittel, noch bevorzugter in einem unteren Viertel, besonders bevorzugt in einem unteren Fünftel, weiter bevorzugt in einem unteren Zehntel und noch weiter bevorzugt in einem unteren Zwanzigstel der oberen Zone angeordnet ist. Möglicherweise doch auftretende Temperaturschwankungen in der wenigstens einen ersten Ausgleichsleitung wirken sich in diesem Fall vergleichsweise geringfügig auf den Differenzdruck am Zwischendach aus.

Ebenso ist es von Vorteil, wenn eine von einer Druckseite der Zirkulationspumpe ausgehende Rohrleitung in der unteren Hälfte, bevorzugt in dem unteren Drittel, noch bevorzugter in dem unteren Viertel und besonders bevorzugt in dem unteren Fünftel der oberen Zone in die obere Zone mündet. Je näher die von der Druckseite der Zirkulationspumpe ausgehende Rohrleitung am Zwischendach in die obere Zone mündet, desto weniger Turbulenzen werden in der heißen Schicht der oberen Zone unterhalb des Wasserspiegels hervorgerufen.

Eine durch die von der Druckseite und der Saugseite der Zirkulationspumpe ausgehenden Rohrleitungen gebildete Zirkulationsleitung kann im Durchmesser im Vergleich zur wenigstens einen ersten Ausgleichsleitung verhältnismäßig klein sein. Die durch die Zirkulationspumpe geförderte Menge an Wärmeübertragungsmedium sollte so groß sein, dass sich die Temperatur in der wenigstens einen ersten Ausgleichsleitung auch bei Be- und Entladevorgängen nicht wesentlich ändert.

Bei einer bevorzugten Ausführungsform der Erfindung ist vorgesehen, dass eine von einer Saugseite der Zirkulationspumpe ausgehende Rohrleitung in einen der unteren Zone zugeordneten Endbereich der wenigstens einen ersten Ausgleichsleitung mündet. **In** diesem Fall wird die wenigstens eine erste Ausgleichsleitung durch die Zirkulationspumpe im Wesentlichen komplett mit Wärmeübertragungsmedium durchströmt, so dass sich eine im Wesentlichen konstante Temperatur in der gesamten wenigstens einen ersten Ausgleichsleitung einstellt. Dies wirkt sich positiv auf die Druckdifferenz und die Druckschwankungen am Zwischendach aus.

Vorteilhafterweise ist eine Saugseite der ersten Ausgleichspumpe mit der an der unteren Be- und Entladeeinrichtung vorgesehenen Speicherleitung verbunden, wobei besonders bevorzugt eine Druckseite der ersten Ausgleichspumpe über einen Stutzen mit der oberen Zone verbunden ist. Bei dieser Ausgestaltung saugt die erste Ausgleichspumpe Wärmeübertragungsmedium beim Beladen des Zweizonenwärmespeichers direkt aus der an der unteren Be- und Entladeeinrichtung vorgesehenen Speicherleitung an und transportiert dieses in die obere Zone. Dementsprechend wird relativ kaltes Wärmeübertragungsmedium von der unteren Zone in die obere Zone befördert. Dies wirkt sich positiv auf die thermische Schichtung in der unteren Zone aus.

Bei einer besonders vorteilhaften Ausführungsform der Erfindung ist eine zweite, insbesondere außenliegende, Ausgleichsleitung zur Verbindung der oberen Zone mit der unteren Zone vorgesehen, wobei die zweite Ausgleichsleitung eine, insbesondere in einem unteren Bereich der zweiten Ausgleichsleitung angeordnete, Armatur zur Absperrung aufweist. Diese Armatur ist im normalen Betrieb des Zweizonenwärmespeichers abgesperrt. Die Armatur der zweiten Ausgleichsleitung kann bei einem Störfallereignis geöffnet werden, so dass zusätzlicher Verbindungsquerschnitt zwischen der oberen Zone und der unteren Zone freigegeben und die Strömung der Ausgleichsmenge erleichtert werden. Dies reduziert die Einwirkung auf das Zwischendach. Störfallereignisse betreffen beispielsweise Druckstoßereignisse im angebundenen Fernwärmesystem, die sich über Anschlussleitungen in den Behälter fortsetzen.

Druckstoßereignisse breiten sich regelmäßig so schnell aus, dass eine rechtzeitige Detektion über Druckmessungen nur schwer möglich ist. Aus diesem Grund ist es besonders vorteilhaft, wenn auch andere Szenarien, die zu einem Druckstoß führen können, bei der Regelung der Armatur der zweiten Ausgleichsleitung in Betracht gezogen werden. Beispielsweise kann ein Ausfall einer Pumpengruppe zu einer unterschiedlichen Durchflussmenge in der oberen und der unteren Be- und Entladeeinrichtung führen. In diesem Fall ist es vorteilhaft, die Armatur der zweiten Ausgleichsleitung vorbeugend zu öffnen. Gleiches gilt auch für die Detektion eines Stromausfalls.

Vorteilhafterweise entspricht die Nennweite der zweiten Ausgleichsleitung mindestens der Nennweite der wenigstens einen ersten Ausgleichsleitung, wobei die Nennweite der zweiten Ausgleichleitung bevorzugt wenigstens 20 Prozent, weiter bevorzugt wenigstens 40 Prozent und noch bevorzugter wenigstens 60 Prozent größer als die Nennweite der wenigsten einen ersten Ausgleichleitung ist.

So wird sichergestellt, dass die zweite Ausgleichsleitung einen ausreichend großen Querschnitt zum Abfedern von Druckstößen aufweist.

Besonders bevorzugt ist die zweite Ausgleichsleitung zumindest abschnittsweise in die durch die von der Zirkulationspumpe in der wenigstens einen ersten Ausgleichsleitung hervorgerufenen Zirkulation des Wärmeübertragungsmediums eingebunden. Beim Öffnen der Armatur der zweiten Ausgleichsleitung sollten in der wenigstens einen ersten und der zweiten Ausgleichsleitung eine möglichst ähnliche Temperatur herrschen, um zusätzliche Druckstöße beim Öffnen der Armatur der zweiten Ausgleichsleitung zu vermeiden. Dies kann realisiert werden, indem die zweite Ausgleichsleitung zumindest abschnittsweise mit dem Wärmeübertragungsmedium, das durch die Zirkulationspumpe durch die wenigstens eine erste Ausgleichsleitung befördert wird, durchströmt wird.

Alternativ oder zusätzlich kann die zweite Ausgleichsleitung eine eigene Zirkulationseinrichtung zur Durchströmung der zweiten Ausgleichsleitung mit Wärmeübertragungsmedium aufweisen. Diese Zirkulationseinrichtung sollte sicherstellen, dass eine zur ersten Ausgleichsleitung vergleichbare Temperatur in der zweiten Ausgleichsleitung eingestellt wird. Wird die wenigstens eine erste Ausgleichsleitung beispielsweise mit Wärmeübertragungsmedium aus der oberen Zone durchströmt, ist es vorteilhaft, wenn die Zirkulationseinrichtung der zweiten Ausgleichsleitung dies ebenso realisiert.

Bei einer vorteilhaften Ausgestaltung des Verfahrens wird die Zirkulationspumpe geregelt. Da die Zirkulationspumpe so konfiguriert ist, dass im Betrieb Wärmeübertragungsmedium von der oberen Zone durch die wenigstens eine erste Ausgleichsleitung in Richtung der unteren Zone fließt, muss die Zirkulationspumpe nicht zwingendermaßen geregelt werden. Die Zirkulationspumpe kann konstant Wärmeübertragungsmedium durch die wenigstens eine erste Ausgleichsleitung fördern. Beim Entladen des Zweizonenwärmespeichers kann die Zirkulationspumpe ausgeschaltet oder runtergeregelt werden, solange sichergestellt ist, dass die erste Ausgleichleitung von oben nach unten mit Wärmeübertragungsmedium durchströmt wird.

Besonders bevorzugt ist bei dem erfindungsgemäßen Verfahren vorgesehen, dass eine Armatur einer zweiten Ausgleichsleitung im Falle eines Störfallereignisses geöffnet wird, insbesondere wenn ein Druckstoß, unterschiedliche Durchflussmengen in der unteren Be- und Entladeeinrichtung und der oberen Be- und Entladeeinrichtung oder ein Stromausfall detektiert wird. Die Armatur der zweiten Ausgleichsleitung ist im normalen Betrieb des Zweizonenwärmespeichers abgesperrt. Sie sollte leidglich bei einem Störfallereignis geöffnet werden, so dass zusätzlicher Verbindungsquerschnitt zwischen der oberen Zone und der unteren Zone freigegeben und die Strömung der Ausgleichsmenge erleichtert wird. Dies reduziert die Einwirkung auf das Zwischendach bei Störfallereignissen.

Besonders bevorzugt wird die zweite Ausgleichsleitung mit Wärmeübertragungsmedium mit einer Temperatur, die im Wesentlichen der Temperatur des Wärmeübertragungsmediums in der wenigstens einen ersten Ausgleichsleitung entspricht, durchströmt. Dies kann entweder durch die Zirkulationspumpe oder eine eigene Zirkulationseinrichtung erfolgen. Eine eigene Zirkulationseinrichtung lässt sich beispielsweise mit einem Bypass mit freier Zirkulation realisieren.

Weitere Merkmale und Vorteile der Zweizonenwärmespeicher und der Verfahren ergeben sich aus der nachfolgenden Beschreibung von Ausführungsbeispielen, wobei auf die beigefügte Zeichnung Bezug genommen wird.

In der Zeichnung zeigen, jeweils schematisch,
- Fig. 1: einen Zweizonenwärmespeicher gemäß dem Stand der Technik in einem Vertikalschnitt,
- Fig. 2A: ein erstes Ausführungsbeispiel gemäß der Erfindung in einem Vertikalschnitt,
- Fig. 2B: ein zweites Ausführungsbeispiel gemäß der Erfindung in einem Vertikalschnitt und
- Fig. 2C: ein drittes Ausführungsbeispiel gemäß der Erfindung in einem Vertikalschnitt.

Fig. 1 zeigt einen Zweizonenwärmespeicher für Fernwärmeheizsysteme gemäß dem Stand der Technik. Der Zweizonenspeicher umfasst einen Behälter 1, der eine Behälterwand 2 und einen Boden 3 aufweist. Der Behälter 1 ist mit einem hier nicht dargestellten wärmeabgebenden System und einem hier ebenfalls nicht dargestellten wärmeabsorbierenden System verbindbar.

Der Behälter 1 ist in eine obere Zone 4 und eine untere Zone 5 aufgeteilt. Zwischen der oberen Zone 4 und der unteren Zone 5 ist ein Zwischendach 6 angeordnet. Die obere Zone 4 und die untere Zone 5 sind im Betrieb mit Wasser W gefüllt. Das Wasser W dient als Wärmeübertragungsmedium. Darüber hinaus wird durch das Eigengewicht des sich in der oberen Zone 4 befindenden Wassers W ein Druck auf die untere Zone 5 ausgeübt. Dies ermöglicht eine Speicherung von heißem Wasser W in der unteren Zone 5 auf Temperaturen von über 100 Grad Celsius, ohne dass eine Bedruckung des Behälters 1 erfolgen muss.

In der oberen Zone 4 und der unteren Zone 5 bilden sich im Wasser W thermische Schichten, da warmes Wasser in dem hier relevanten Temperaturbereich eine geringere Dichte aufweist als kaltes Wasser. Dementsprechend befindet sich am Boden der oberen Zone 4 und der unteren Zone 5 relativ kaltes Wasser W, während sich in dem oberen Bereich der oberen Zone 4 und der unteren Zone 5 Schichten aus relativ heißem Wasser W bilden. Die Temperatur am unteren Bereich der unteren Zone 5 wird maßgeblich durch die Rücklauftemperatur bestimmt. Als Rücklauftemperatur bezeichnet man die Temperatur des kalten Wassers, welches beim Entladen des Zweizonenwärmespeichers in die untere Zone eingebracht wird. Typischerweise weist die untere Zone 5 am Boden eine niedrigere Temperatur auf als die obere Zone 4 in der Nähe des Zwischendachs 6.

Das Zwischendach 6 ist aus einem wärmeisolierenden und wasserdichten Material gebildet, so dass das Wasser W nicht über das Zwischendach 6 von der oberen Zone 4 in die untere Zone 5 und umgekehrt gelangen kann. Durch die wärmeisolierenden Eigenschaften des Zwischendachs 6 wird die Wärmeleitung zwischen dem sich in der oberen Zone 4 befindenden Wassers W und dem sich in der unteren Zone 5 befindenden Wassers W weitestgehend unterbunden.

Das Zwischendach 6 ist beispielsweise durch Schweißen fest mit dem Behälter 1 verbunden. Auf das Zwischendach 6 wirkt von oben ein Druck durch das Eigengewicht des sich in der oberen Zone 4 befindenden Wassers W. Von unten wirkt ein Innendruck, der durch das in der unteren Zone 5 befindende Wassers W entsteht. Durch den Druck von oben und den Druck von unten bildet sich ein Differenzdruck am Zwischendach 6. Das Zwischendach 6 ist für einen bestimmten Differenzdruckbereich ausgelegt, so dass im Betrieb stets sichergestellt werden muss, dass der Differenzdruck auf das Zwischendach 6 in dem zulässigen Bereich bleibt.

Die untere Zone 5 weist eine obere Be- und Entladeeinrichtung 7 und eine untere Be- und Entladeeinrichtung 8 auf. Die obere Be- und Entladeeinrichtung 7 weist eine obere Speicherleitung 9 und die untere Be- und Entladeeinrichtung 8 eine untere Speicherleitung 10 auf. Durch die Be- und Entladeeinrichtungen 7, 8 kann das Wärmeübertragungsmedium, welches im dem dargestellten Beispiel Wasser W ist, in die untere Zone 5 eingebracht und aus dieser abgeführt werden. Die obere Speicherleitung 9 wird auch als Vorlaufleitung und die untere Speicherleitung 10 als Rücklaufleitung bezeichnet.

In Fig. 1 sind die sich bei der Wärmeabführung einstellenden Strömungsrichtungen mit Pfeilen angedeutet. Wird dem Zweizonenwärmespeicher Wärme abgeführt, tritt warmes Wasser W aus der oberen Be- und Entladeeinrichtung 7 über die obere Speicherleitung 9 aus. Gleichzeitig wird im Wesentlichen die gleiche Menge von kaltem Wasser W, gemessen in Gewicht, über die untere Be- und Entladeeinrichtung 8 in die untere Zone 5 eingebracht. Die obere Zone 4 und die untere Zone 5 sind über eine erste Ausgleichsleitung 11 miteinander verbunden. Warmes Wasser weist eine im Vergleich zu kaltem Wasser geringere Dichte auf. Dementsprechend verringert sich bei der Abfuhr von Wärme aus dem Zweizonenwärmespeicher die Dichte des sich in der unteren Zone 5 befindenden Wassers W. Um diesen Dichte- und damit einhergehenden Volumenunterschied auszugleichen, strömt Wasser W von der oberen Zone 4 durch die erste Ausgleichsleitung 11 in die untere Zone 5.

Bei Zufuhr von Wärme in den Zweizonenwärmespeicher erfolgt der beschriebene Prozess umgekehrt. In diesem Fall wird der unteren Zone 5 relativ heißes Wasser W über die obere Be- und Entladeeinrichtung 7 zugeführt, während relativ kaltes Wasser W über die untere Be- und Entladeeinrichtung 8 aus der unteren Zone 5 abgeführt wird. Die sich in der unteren Zone 5 einstellende Temperaturveränderung im Wasser W sorgt für eine reduzierte Dichte des Wassers W, so dass Wasser W über die erste Ausgleichsleitung 11 von der unteren Zone 5 in die obere Zone 4 strömt.

Der Differenzdruck am Zwischendach 6 wird unter anderem von der unterschiedlichen Gewichtskraft der Wassersäulen in der unteren Zone 5 bestimmt. Bei Entnahme und Zufuhr von Wärme aus dem Zweizonenwärmespeicher ergeben sich Schwankungen der Temperatur des sich in der ersten Ausgleichsleitung 11 befindenden Wassers W. Dies führt zu einem schwankenden Bodendruck. Darüber hinaus verändert sich die Gewichtskraft der Wassersäule in der unteren Zone 5 bei Entnahme und Zufuhr von Wärme aus bzw. in den Zweizonenwärmespeicher, was sich ebenfalls auf den Differenzdruck am Zwischendach 6 auswirkt.

Über der ersten Ausgleichsleitung 11 ist eine Platte 12 angeordnet, die verhindert, dass das aus der unteren Zone 5 in die obere Zone 4 einströmende Wasser W an die Wasseroberfläche in der oberen Zone 4 gelangt. Die erste Ausgleichsleitung 11 weist in der oberen Zone 4 neben ihrem oberen Ende zwei weitere Öffnungen 13 auf. Diese dienen dazu, dass aus der unteren Zone 5 in die obere Zone 4 einströmende Wasser W möglichst dort einzubringen, wo ähnliche Temperaturverhältnisse herrschen. Auf diesem Weg kann die Wirbelbildung und die damit einhergehende Störung der thermischen Schichten in der oberen Zone 4 reduziert werden.

Die erste Ausgleichsleitung 11 ist so ausgelegt und angeordnet, dass sie kurz unter dem sich im befüllten Zustand des Zweizonenwärmespeichers in der oberen Zone 4 einstellenden Wasserspiegels endet. So ist sichergestellt, dass im befüllten Zustand bei der Abfuhr von Wärme aus dem Zweizonenwärmespeicher immer Wasser W aus der oberen Zone 4 in die untere Zone 5 fließen kann und ein Druckabfall in der unteren Zone 5 sicher verhindert wird. Die erste Ausgleichsleitung 11 endet auf der anderen Seite in der unteren Zone 5 kurz über dem Boden 3 des Behälters 1. So wird sichergestellt, dass bei Zufuhr von Wärme in den Zweizonenwärmespeicher möglichst kaltes Wasser W von der unteren Zone 5 in die obere Zone 4 gelangt.

Darüber hinaus weist der Zweizonenwärmespeicher ein Ableitungsrohr 14 auf, dessen eines Ende an einem oberen Abschnitt der unteren Zone 5 und dessen anderes Ende an einem oberen Abschnitt der oberen Zone 4 angeordnet ist. Das Ableitungsrohr 14 dient zur Entlüftung der unteren Zone 5.

In Fig. 2A ist ein erstes Ausführungsbeispiel eines erfindungsgemäßen Zweizonenwärmespeichers gezeigt, dessen Aufbau in weiten Teilen dem Aufbau des Zweizonenwärmespeichers aus Fig. 1 entspricht. So umfasst der erfindungsgemäße Zweizonenwärmespeicher aus Fig. 2A ebenfalls einen Behälter 1 mit einer Behälterwand 2 und einem Boden 3. Der Behälter 1 weist eine obere Zone 4 und eine untere Zone 5 auf, die über ein Zwischendach 6 voneinander getrennt sind. Die untere Zone 5 weist eine obere Be- und Entladeeinrichtung 7 mit einer oberen Speicherleitung 9 und eine untere Be- und Entladeeinrichtung 8 mit einer unteren Speicherleitung 10 auf, über die jeweils bei Zu- und Abfuhr von Wärme heißes bzw. kaltes Wasser W in der oben beschriebenen Weise in die untere Zone 5 eingebracht wird bzw. aus dieser abgeführt wird. Die obere Zone 4 und die untere Zone 5 sind über eine erste Ausgleichsleitung 11' miteinander verbunden. Auch umfasst der in Fig. 2A gezeigte Zweizonenwärmespeicher ein Ableitungsrohr 14. Das Ableitungsrohr 14 dient zur Entlüftung der unteren Zone 5. Der in Fig. 2 gezeigte Zweizonenwärmespeicher ist in einem mit Wasser W befüllten Zustand abgebildet, wobei auch andere Wärmeübertragungsmedien zweckmäßig sein können.

Der erfindungsgemäße Zweizonenwärmespeicher weist im Gegensatz zu dem aus dem Stand der Technik bekannten Zweizonenwärmespeicher eine Zirkulationspumpe 15 zur Durchströmung der ersten Ausgleichsleitung 11' mit Wasser W auf. Darüber hinaus umfasst der erfindungsgemäße Zweizonenwärmespeicher eine erste Ausgleichspumpe 16 zur Förderung von Wasser W von der unteren Zone 5 in die obere Zone 4.

Die Zirkulationspumpe 15 ist an ihrer Saugseite 17a über eine Rohrleitung 18 mit einem der unteren Zone 5 zugeordneten Endbereich 19 der ersten Ausgleichsleitung 11' verbunden. Die Zirkulationspumpe 15 kann also das sich am unteren Ende 19 der Ausgleichleitung 11' befindende Wasser W ansaugen. Eine von einer Druckseite 17b der Zirkulationspumpe 15 ausgehende Rohrleitung 20 mündet in die obere Zone 4 in der Nähe des der oberen Zone 4 zugeordneten Endes 21 der ersten Ausgleichsleitung 11'. Es ist allerdings ebenso möglich, die Rohrleitung 20 so anzuordnen, dass sie nicht in der Nähe des der oberen Zone 4 zugeordneten Endes 21 der ersten Ausgleichsleitung 11' in die obere Zone 4 mündet. Im Betrieb saugt die Zirkulationspumpe 15 Wasser W aus dem unteren Bereich 19 der Ausgleichsleitung 11' an und fördert dieses in den unteren Bereich der oberen Zone 4. Dort fließt Wasser W von der oberen Zone 4 in die erste Ausgleichsleitung 11' in Richtung der unteren Zone 5. In der ersten Ausgleichsleitung 11' stellt sich die Temperatur der oberen Zone 4 ein.

In dem hier dargestellten Ausführungsbeispiel mündet die erste Ausgleichsleitung 11' im unteren Bereich der oberen Zone 4 in die obere Zone 4, bevorzugt im unteren Zehntel oder einem unteren Zwanzigstel der oberen Zone 4, also weit unter dem Flüssigkeitsspiegel des Wassers W in der oberen Zone 4. Die von der Druckseite 17b der Zirkulationspumpe 15 ausgehende Rohrleitung 20 mündet'ebenfalls in einem unteren Bereich der oberen Zone 4 in die obere Zone 4, bevorzugt im unteren Fünftel der oberen Zone 4. Hierdurch werden Turbulenzen in der heißen Schicht unterhalb des Wasserspiegels in der oberen Zone 4 vermieden.

Die erste Ausgleichspumpe 16 ist an ihrer Saugseite 22a über eine Rohrleitung 23 mit einer an der unteren Be- und Entladeeinrichtung 8 vorgesehenen Speicherleitung 10 verbunden. An ihrer Druckseite 22b ist die erste Ausgleichspumpe 16 über eine Rohrleitung 24 und einen Stutzen 25 mit der oberen Zone 4 verbunden.

Die Zirkulationspumpe 15 stellt sicher, dass die erste Ausgleichsleitung 11' stets mit Wasser W aus der oberen Zone 4 in Richtung untere Zone 5 durchströmt wird, so dass die Temperatur in der ersten Ausgleichsleitung 11' stets durch die obere Zone 4 bestimmt wird. Bei Zufuhr von Wärme in den Zweizonenwärmespeicher pumpt die erste Ausgleichspumpe 16 Wasser W von der unteren Speicherleitung 10 in die obere Zone 4, so dass sich keine wesentlichen Temperaturschwankungen in der Ausgleichsleitung 11' ergeben. Bei Abfuhr von Wärme aus dem Zweizonenwärmespeicher kann die Zirkulationspumpe 15 entweder kurzzeitig abgestellt werden, so dass die Zirkulation des Wassers W durch die erste Ausgleichsleitung 11' kurzzeitig durch den Volumenausgleich erfolgt. Alternativ kann die Zirkulationspumpe 15 runtergeregelt werden. Da beim Volumenausgleich bei der Abfuhr von Wärme lediglich Wasser W aus der oberen Zone 4 in die untere Zone 5 fließt, hat der Vorgang keinen wesentlichen Einfluss auf die Temperatur in der ersten Ausgleichsleitung 11'.

Im Ergebnis kann in der ersten Ausgleichsleitung 11' eine relativ konstante Temperatur eingestellt werden, die sich nur bei Temperaturschwankungen des in der oberen Zone 4 befindlichen Wassers W ändert. Entsprechende Temperaturschwankungen treten im Laufe des Jahres beispielsweise durch eine sich ändernde Außentemperatur auf. Kurzfristige Temperatursprünge sind in der oberen Zone 4 nicht zu erwarten. Indem die Temperatur in der ersten Ausgleichsleitung 11' auf einem relativ konstanten Niveau gehalten werden kann, können auch sprunghafte Änderungen des Differenzdrucks am Zwischendach 6 vermieden werden.

Darüber hinaus reduziert die Einstellung der Temperatur in der ersten Ausgleichsleitung 11' auf Niveau der oberen Zone 4 im Vergleich zur Einstellung eines Temperaturniveaus des unteren Bereichs der unteren Zone 5 die Druckdifferenz am Zwischendach 6, da die Temperatur im unteren Bereich der oberen Zone 4 regelmäßig höher ist als die Temperatur im unteren Bereich der unteren Zone 5 und damit der Durchschnittstemperatur in der unteren Zone 5 näherkommt. Aus diesem Grund können die Auslegungsgrenzen des Zwischendachs 6 besser für Störfälle ausgenutzt werden.

In Fig. 2B ist ein zweites Ausführungsbeispiel eines erfindungsgemäßen Zweizonenwärmespeichers gezeigt, dessen Aufbau in weiten Teilen dem Aufbau des Zweizonenwärmespeichers aus Fig. 2A entspricht. Das in Fig. 2B gezeigte Ausführungsbeispiel unterscheidet sich von dem in Fig. 2A abgebildeten Zweizonenwärmespeicher durch eine zweite außenliegende Ausgleichsleitung 26, die die obere Zone 4 mit der unteren Zone 5 verbindet. In dem in Fig. 2B links dargestellten Schaltplan ist die zweite Ausgleichsleitung 26 als dicke Linie dargestellt.

Die zweite Ausgleichsleitung 26 weist eine Nennweite in gleicher Größenordnung wie die der ersten Ausgleichsleitung 11' auf und ist im normalen Betrieb durch eine im unteren Bereich der zweiten Ausgleichsleitung 26 angeordnete Armatur 27 abgeriegelt. Kommt es zu einem Störfallereignis, öffnet die Armatur 27 schnellstmöglich und gibt einen zusätzlichen Verbindungsquerschnitt zwischen der oberen Zone 4 und der unteren Zone 5 frei, um Ausgleichsströmungen zwischen der oberen Zone 4 und der unteren Zone 5 zu erleichtern. Dies reduziert die Einwirkung auf das Zwischendach 6. Störfallereignisse betreffen beispielsweise Druckstoßereignisse im angebundenen Fernwärmesystem, die sich über Anschlussleitungen in den Behälter 1 fortsetzen.

Die durch Störfallereignisse hervorgerufenen Druckstöße können sich so schnell ausbreiten, dass eine rechtzeitige Detektion über normale Druckmessungen im Zweizonenspeicher nicht möglich ist. Aus diesem Grund werden auch andere Szenarien, die zu einem Druckstoß führen können, bei der Regelung der Armatur 27 der zweiten Ausgleichsleitung 26 in Betracht gezogen. Beispielsweise kann ein Ausfall einer Pumpengruppe zu einer unterschiedlichen Durchflussmenge in der oberen und der unteren Be- und Entladeeinrichtung 7, 8 führen, so dass es vorteilhaft ist, die Armatur 27 der zweiten Ausgleichsleitung 26 bei Ausfall der Pumpengruppe vorbeugend zu öffnen. Gleiches gilt auch für die Detektion eines Stromausfalls.

Die Temperatur in der zweiten Ausgleichsleitung 26 und der ersten Ausgleichleitung 11' sollten beim Öffnen der Armatur 27 der zweiten Ausgleichsleitung 26 möglichst identisch sein, um beim Öffnen durch unterschiedliche Temperaturen hervorgerufene zusätzliche Druckstöße zu vermeiden. Um die Wassertemperatur in den beiden Ausgleichsleitungen 11', 26 auf einem möglichst identischen Niveau einzustellen, wird die zweite Ausgleichsleitung 26 in dem in Fig. 2B gezeigten Ausführungsbeispiel in die Zirkulation der ersten Ausgleichsleitung 11' eingebunden. Dies erfolgt, indem die von der Druckseite 17b der Zirkulationspumpe 15 ausgehende Rohrleitung 20 oberhalb der Armatur 27 der zweiten Ausgleichsleitung 26 in die zweite Ausgleichsleitung 26 mündet.

In dem in Fig. 2B dargestellten Ausführungsbeispiel saugt die Zirkulationspumpe 15 im normalen Betrieb Wasser aus dem unteren Bereich der ersten Ausgleichsleitung 11' an und fördert es durch den oberen Teil der zweiten Ausgleichsleitung 26 in die obere Zone 4. Durch die Entnahme von Wasser W am unteren Ende der ersten Ausgleichsleitung 11' fließt stetig Wasser W aus der oberen Zone 4 in die erste Ausgleichsleitung 11' nach. Im Ergebnis bestimmt die obere Zone 4 sowohl die Temperatur in der ersten Ausgleichsleitung 11' als auch zumindest in weiten Teilen die der zweiten Ausgleichsleitung 26.

Das in Fig. 2C dargestellte Ausführungsbeispiel unterscheidet sich von dem in Fig. 2B abgebildeten Zweizonenwärmespeicher nur insofern, dass die zweite Ausgleichsleitung 26 nicht in die Zirkulation durch die Zirkulationspumpe 15 eingebunden ist, sondern eine eigene Zirkulationseinrichtung aufweist. In dem hier dargestellten Fall wird die Zirkulationseinrichtung durch eine Rohrleitung 28, die die Abschnitte der zweiten Ausgleichsleitung 26 vor der Armatur 27 der zweiten Ausgleichsleitung 26 und nach der Armatur 27 der zweiten Ausgleichsleitung 26 miteinander verbindet. Die Rohrleitung 28 weist eine deutlich geringere Nennweite als die zweite Ausgleichleitung 26 auf und kann über eine Armatur 29 ab- und aufgesperrt werden. Bei einer aufgesperrten Armatur 29 gibt die Rohrleitung einen Verbindungsquerschnitt zwischen der oberen Zone 4 und der unteren Zone 5 frei und wird durch eine freie Zirkulation durchströmt. Alternativ kann die Zirkulationseinrichtung auch mit einer eigenen Pumpe ausgestattet werden.

### Bezugszeichenliste:

- 1: Behälter
- 2: Behälterwand
- 3: Boden
- 4: obere Zone
- 5: untere Zone
- 6: Zwischendach
- 7: obere Be- und Entladeeinrichtung
- 8: untere Be- und Entladeeinrichtung
- 9: Speicherleitung der oberen Be- und Entladeeinrichtung 7
- 10: Speicherleitung der unterer Be- und Entladeeinrichtung 8
- 11: erste Ausgleichsleitung
- 11': erste Ausgleichsleitung
- 12: Platte
- 13: Öffnungen
- 14: Ableitungsrohr
- 15: Zirkulationspumpe
- 16: erste Ausgleichspumpe
- 17a: Saugseite der Zirkulationspumpe 15
- 17b: Druckseite der Zirkulationspumpe 15
- 18: Rohrleitung
- 19: der unteren Zone 5 zugeordneter Endbereich der ersten Ausgleichleitung 11'
- 20: Rohrleitung
- 21: der oberen Zone 4 zugeordnetes Ende der ersten Ausgleichleitung 11'
- 22a: Saugseite der ersten Ausgleichspumpe 16
- 22b: Druckseite der ersten Ausgleichspumpe 16
- 23: Rohrleitung
- 24: Rohrleitung
- 25: Stutzen
- 26: zweite Ausgleichsleitung
- 27: Armatur der zweiten Ausgleichsleitung 26
- 28: Rohrleitung
- 29: Armatur der Rohrleitung 28

## Patentansprüche

1. Zweizonenwärmespeicher für Fernwärmeheizsysteme, umfassend einen mit zumindest einem wärmeabgebenden System und zumindest einem wärmeabsorbierenden System verbindbaren, eine Behälterwand (2) und einen Boden (3) aufweisenden Behälter (1), wobei der Behälter (1) eine obere Zone (4) und eine untere Zone (5) aufweist, wobei zwischen der oberen Zone (4) und der unteren Zone (5) ein Zwischendach (6) angeordnet ist, wobei die untere Zone (5) wenigstens eine untere Be- und Entladeeinrichtung (8) und wenigstens eine obere Be- und Entladeeinrichtung (7) aufweist, wobei die obere Zone (4) und die untere Zone (5) über wenigstens eine erste Ausgleichsleitung (11') miteinander in Verbindung stehen und wobei die obere Zone (4) und die untere Zone (5) mit einem Wärmeübertragungsmedium befüllbar sind,
**dadurch gekennzeichnet, dass**
der Zweizonenwärmespeicher eine Zirkulationspumpe (15) zur Durchströmung der wenigstens einen ersten Ausgleichsleitung (11') mit Wärmeübertragungsmedium und eine erste Ausgleichspumpe (16) zur Förderung von Wärmeübertragungsmedium von der unteren Zone (5) in die obere Zone (4) aufweist, wobei die Zirkulationspumpe (15) dazu ausgebildet ist, Wärmeübertragungsmedium von der oberen Zone (4) durch die erste Ausgleichsleitung (11') in Richtung der unteren Zone (5) zu befördern.

2. Zweizonenwärmespeicher nach Anspruch 1,
**dadurch gekennzeichnet, dass**
die wenigstens eine erste Ausgleichsleitung (11') im unteren Bereich der oberen Zone (4) in die obere Zone (4) mündet, wobei insbesondere ein der oberen Zone (4) zugeordnetes Ende (21) der wenigstens einen ersten Ausgleichsleitung (11') in einer unteren Hälfte, bevorzugt in einem unteren Drittel, noch bevorzugter in einem unteren Viertel, besonders bevorzugt in einem unteren Fünftel, weiter bevorzugt in einem unteren Zehntel und noch weiter bevorzugt in einem unteren Zwanzigstel der oberen Zone (4) angeordnet ist.

3. Zweizonenwärmespeicher nach Anspruch 1 oder 2,
**dadurch gekennzeichnet, dass**
eine von der Druckseite (17b) der Zirkulationspumpe (15) ausgehende Rohrleitung (20) in der unteren Hälfte, bevorzugt in dem unteren Drittel, noch bevorzugter in dem unteren Viertel und besonders bevorzugt in dem unteren Fünftel der oberen Zone (4) in die obere Zone (4) mündet.

4. Zweizonenwärmespeicher nach einem der vorhergehenden Ansprüche,
**dadurch gekennzeichnet, dass**
eine Rohrleitung (18) eine Saugseite (17a) der Zirkulationspumpe (15) mit der wenigstens einen ersten Ausgleichsleitung (11') in der unteren Zone (5) verbindet, wobei die Rohrleitung (18) bevorzugt an einem der unteren Zone (5) zugeordneten Endbereich (19) der wenigstens einen ersten Ausgleichsleitung (11') in die wenigstens eine erste Ausgleichsleitung (11') mündet.

5. Zweizonenwärmespeicher nach einem der vorhergehenden Ansprüche,
**dadurch gekennzeichnet, dass**
eine Saugseite (22a) der ersten Ausgleichspumpe (16) mit einer an der unteren Be- und Entladeeinrichtung (8) vorgesehenen Speicherleitung (10) verbunden ist, wobei besonders bevorzugt eine Druckseite (22b) der ersten Ausgleichspumpe (16) über einen Stutzen (25) mit der oberen Zone (4) verbunden ist.

6. Zweizonenwärmespeicher nach einem der vorhergehenden Ansprüche,
**dadurch gekennzeichnet, dass**
eine zweite, insbesondere außenliegende, Ausgleichsleitung (26) zur Verbindung der oberen Zone (4) mit der unteren Zone (5) vorgesehen ist, wobei die zweite Ausgleichsleitung (26) eine, insbesondere in einem unteren Bereich der zweiten Ausgleichsleitung (26) angeordnete, Armatur (27) zur Absperrung aufweist.

7. Zweizonenwärmespeicher nach Anspruch 6,**dadurch gekennzeichnet, dass** die Nennweite der zweiten Ausgleichsleitung (26) mindestens der Nennweite der wenigstens einen ersten Ausgleichsleitung (11') entspricht, wobei die Nennweite der zweiten Ausgleichleitung (26) bevorzugt wenigstens 20 Prozent, weiter bevorzugt wenigstens 40 Prozent und noch bevorzugter wenigstens 60 Prozent größer als die Nennweite der wenigsten einen ersten Ausgleichleitung (11') ist.

8. Zweizonenwärmespeicher nach Anspruch 6 oder 7,**dadurch gekennzeichnet, dass** die zweite Ausgleichsleitung (26) zumindest abschnittsweise in die durch die Zirkulationspumpe (15) hervorgerufene Zirkulation des Wärmeübertragungsmediums durch die wenigstens eine erste Ausgleichsleitung (11') eingebunden ist.

9. Zweizonenwärmespeicher nach einem der Ansprüche 6 bis 8,**dadurch gekennzeichnet**, dassdie zweite Ausgleichsleitung (26) eine eigene Zirkulationseinrichtung zur Durchströmung der zweiten Ausgleichsleitung (26) mit Wärmeübertragungsmedium aufweist.

10. Verfahren zum Betrieb eines Zweizonenwärmespeichers nach einem der Ansprüche 1 bis 9,
**dadurch gekennzeichnet, dass**
eine Zirkulationspumpe (15) eine Durchströmung wenigstens einer ersten Ausgleichsleitung (11') mit einem Wärmeübertragungsmedium von einer oberen Zone (4) des Zweizonenwärmespeichers in Richtung einer unteren Zone (5) eines Zweizonenwärmespeichers bewirkt, bei Zufuhr von Wärme in den Zweizonenwärmespeicher eine erste Ausgleichspumpe (16) Wärmeübertragungsmediums von der unteren Zone (5) in die obere Zone (4) fördert und bei Abfuhr von Wärme aus dem Zweizonenwärmespeicher Wärmeübertragungsmedium von der oberen Zone (4) durch die wenigstens eine erste Ausgleichleitung (11') in die untere Zone (5) fließt.

11. Verfahren nach Anspruch 10,
**dadurch gekennzeichnet, dass**
die Zirkulationspumpe (15) geregelt wird.

12. Verfahren nach einem der Ansprüche 10 oder 11,
**dadurch gekennzeichnet, dass**
eine Armatur (27) einer zweiten Ausgleichsleitung (26) im Falle eines Störfallereignisses geöffnet wird, insbesondere wenn ein Druckstoß, unterschiedliche Durchflussmengen in einer unteren Be- und Entladeeinrichtung (8) und einer oberen Be- und Entladeeinrichtung (7) oder ein Stromausfall detektiert werden.

13. Verfahren nach Anspruch 12,
**dadurch gekennzeichnet, dass**
die zweite Ausgleichsleitung (26) mit Wärmeübertragungsmedium mit einer Temperatur, die im Wesentlichen der Temperatur des Wärmeübertragungsmediums in der wenigstens einen ersten Ausgleichsleitung (11') entspricht, durchströmt wird.
